# EUROPÄISCHE PATENTSCHRIFT

(11) **EP 0 164 429 B1**
(45) Veröffentlichungstag und Bekanntmachung des Hinweises auf die Patenterteilung: **28.09.1988**
(21) Anmeldenummer: 84106707.7
(22) Anmeldetag: 13.06.1984
(51) Int. Cl.: F23K 1/00, F23K 1/04

(54) **Rostfeuerungskessel, kombiniert mit einem Kohlentrockner und einer Entstaubungsanlage**
Boiler combined with a coal dryer and with a dust separating device
Chaudière combinée avec un sécheur de charbon et avec une installation de depoussiérage

(43) Veröffentlichungstag der Anmeldung: 18.12.1985
(73) Patentinhaber: ENERGIAGAZDALKODASI INTEZET, H-1027 Budapest II (HU)
(72) Erfinder: Bajczi, Jenö, Dipl.-Ing., H-1225 Budapest (HU); Fabian, Laszlo, Dipl.-Ing., H-1131 Budapest (HU); Gruber, Karoly, Dipl.-Ing., H-1027 Budapest (HU); Kiss, Laszlo, Dipl.-Ing., H-1113 Budapest (HU); Petrasitz, Ferenc, Dipl.-Ing., H-1022 Budapest (HU)
(74) Vertreter: Füchsle, Klaus, Dipl.-Ing.

(56) Entgegenhaltungen:
- DE-A- 3 124 571
- DE-B- 1 174 935
- GB-A- 2 126 971
- US-A- 3 896 746
- POWER, Band 126, Nr. 6, Juni 1982, Seite 145, Concord, New Hampshire, US; P. BAUR: "Center-fill rotary dryers produce uniform low-moisture fuel"

## Beschreibung

Die Erfindung bezieht sich auf einen Rostfeuerungskessel, kombiniert mit einem Kohlentrockner und einer Entstaubungsanlage, der es ermöglicht, daß auch bei der Verwendung von Kohlenbrennstoffen mit hohem Staub- und Feuchtigkeitsgehalt Stückkohle ohne das Vorhandensein einer Kornfraktion mit einer Korngröße von 0 bis 2, bzw. 3 mm auf einem Feuerrost verbrannt sowie die abgeschiedene Staubkohle in einem herkömmlichen Kohlenstaub-Feuersystem, entsprechend der Änderungen der Kesselbelastung, und unabhängig von der Einstellung des Rostfeuerkesseis, separat und regelbar in Form einer Zusatzfeuerung, verbrannt werden können.

Es ist bekannt, daß Kohle auf einem Feuerrost nur dann ökonomisch verbrannt werden kann, wenn die zum Feuerrost geförderte Stück-Kohle allenfalls eine Kornfraktion mit einer Korngröße von 0 bis 2, bzw. 3 mm in einer Höchstprozentzahl von 5-10 Prozent enthält.

Der in der Stückkohle vorhandene Kohlenstaub erhöht den Schichtwiderstand der auf dem Feuerrost in gleichmäßiger Dicke ausgebreiteten Kohlenschicht und macht diesen gleichzeitig in solchem Maße ungleichmäßig, daß die Brennluft durch die Kohlenschicht nicht gleichmäßig durchgeblasen werden kann. Der durch den erhöhten Schichtwiderstand erforderliche erhöhte Luftdruck bringt die Gefahr mit sich, daß die Luft an den Stellen mit niedrigerem Schichtwiderstand einfach durchströmt und dadurch sog. Krater erzeugt. Demzufolge strömt der größte Teil der Brennluft durch diese Krater hindurch, während an der anderen Oberfläche des Feuerrostes die Brennluft kaum durchströmen kann. Demzufolge verbrennt die Kohle in der Nähe der erwähnten Krater mit übermäßigem Luftüberschuß, während die Kohle an anderen Stellen wegen des Luftmangels nicht ausbrennen kann, wodurch ein verhältnismäßig hoher Anteil der Kohle von-dem Feuerrost zusammen mit dem Schlack unverbrannt entfernt wird.

Zwecks Vermeidung dieser Erscheinung werden die Kessel der Rostfeuerungsanlagen bekannterweise mit in den Kohlenseparatoren der Minen vorbereiteter, gesiebten Stückkohle gespeist. Diese einfachste Lösung kann aber nur bei sehr wenigen Kohlentypen, z. B. bei Schwarzkohle, mit Erfolg verwendet werden. Der größte Teil von Braunkohlen schwächerer Qualität verstaubt entweder im Laufe der Kohlenseparation oder des Transports, der Bewegung und der Lagerung der Kohle, so daß diese Braunkohle, wenn sie an die Gicht des Feuerrostes gelangt, trotz vorheriger Kohlenseparation ca. 20-40 % Staubkohle mit einer Korngröße von 0 bis 2, bzw. 3 mm enthält.

Wegen der oben erwähnten Gründe wurde schon früher erkannt, daß die Kohle an der Stelle der Verwendung am günstigsten zu separieren ist. Nach einer bekannten Lösung wird ein pneumatisches Separatorrohr vor der Gicht des Feuerrostes montiert, in welchem die beschickte Kohle nach unten fällt, wobei eine Kohlenmahlanlage heiße Rauchgase in der entgegengesetzten Richtung durchsaugt, die die Kohlenkörner mit einer Größe von 0 bis 2 bzw. 3 mm mitreißt, worauf diese in der Mahlmühle zermahlen werden und dann der Kohlenstaub in dieser Form als Zusatzfeuerstoff in den Feuerraum gefördert wird.

Diese oben dargestellte Lösung weist neben ihren Vorteilen auch zahlreiche Nachteile auf, die nachstehend erläutert werden.

Die im Freien gelagerte Kohle gelangt bei regnerischem Wetter in naßem Zustand in den Rohkohlenbunker, wodurch die in die Gicht eingegebene naße Kohle derart zusammenklebt, daß sie während des Aufenthalts von ung. 1 s im Separatorrohr trotz der Einwirkung der heißen Gase nicht austrocknen kann, wodurch die Einrichtung unwirksam wird.

Die durch die Flotierungsgeschwindigkeit der Kohlenkörner mit der Korngröße von 2, bzw. 3 mm im vertikalen Separatorrohr bestimmte Menge des Rauchgases beträgt das Mehrfache jener Rauchgasmenge, die in der Kohlenmahlmühle zur Trockenmahlung und zum Transport der Kohle notwendig ist. Derart arbeitet die Kohlenmahlmühle einerseits nur mit einer Viertelbelastung ; andererseits verdünnen die Übermenge von Gas im Vergleich zu dem Volumen des Kohlenstaubes sowie die unvermeidbar vorhandene Falschluft die im Feuerraum vorhandenen Brennprodukte ungünstig.

Ein weiterer Nachteil liegt darin, daß die Kohlenbeschickung wegen der Verzögerungswirkung der Gicht als Speicherelement mit der Kesselbelastung sehr schwierig oder überhaupt nicht synchron gehalten werden kann. So können Fälle vorkommen, in denen die Gicht überfüllt wird, und die Kohlenbeschickung dann abgestellt bzw. herabgesetzt werden soll, obwohl ein größeres Volumen ausgewählter Staubkohle, bzw. eine erhöhte Staubkohlenproportion zur Erhöhung der Leistung erforderlich wäre.

Aus der Zeitschrift " Power " Vol. 126 (1982) June, Nr. 6, New Hampshire, USA, ist eine Rostfeuerungsanlage mit Trommeltrockner, nachfolgender Separatoreinrichtung und Fliehkrafabscheider bekannt, mit Hilfe deren Holz-Brennstoff mit immer gleichem Feuchtigkeitsgehalt verfeuert wird.

Das Ziel der Erfindung ist die Beseitigung der oben erwähnten Nachteile bei Aufrechterhaltung der Vorteile der Rostfeuerungssysteme mit Staubkohlenfeuerung und einer Separation im Separatorrohr, ferner die Realisierung der Entstaubung der Kohle, und die in Hinsicht des Betriebes einfache Einstellung der Anwendung der ausgewählten Staubkohle auch im Falle nasser Kohle.

Diese Aufgabe wird durch die in den Ansprüchen gekennzeichnete Erfindung gelöst.

Die Erfindung beruht auf der Erkenntnis, daß die oben erwähnte Zielsetzung dadurch realisiert werden kann, daß die auf den Feuerrost aufgegebene Kohle zum oberen Ende eines vertikalen Separatorrohrs über einen Trommeltrockner geführt wird, ferner daß für die pneumatische Staubkohlenseparation das untere Ende des Separationsrohres mit Rauchgasen aus der Kesselfeuerung gespeist wird und daß die über das Separatorrohr in den Trommeltrockner geführten Rauchgase über ein dem vorderen Ende des Trockners angeschlossenes Rohr vom Rauchgaslüfter abgesaugt wird. Durch die in dieser Weise erreichte Trocknung kann auch nasse Kohle entsprechend entstaubt und ferner das 'Maß der Staubkohlen-Zusatzfeuerung für bestimmte, notwendige Zeitspannen vom Volumen der auf den Feuerrost aufgegebenen Kohle und von dem momentanen Volumen der aus dieser Kbhle ausgewählten Staubkohle unabhängig gemacht werden.

Durch den erfindungsgemäßen, mit einem Kohlentrockner und einer Entstaubungsanlage kombinierten Rostfeuerungskessel kann die gestellte Aufgabe bei beliebiger Belastung des Kessels und auch bei Verwendung von nasser Kohle gesichert werden, so daß auf den Feuerrost immer entstaubte Stückkohle gelangt und daß mit der abgeschiedenen und in einem Staubkohlenbunker gelagerten Staubkohle eine optimale Staubkohlen-Zusatzfeuerung mit einer der herkömmlichen Staubkohlenfeuerung entsprechenden Qualität realisiert, sowie daß die Staubkohlen-Zusatzfeuerung von dem momentanen Zustand der Rostfeuerung unabhängig gemacht wird.

Weitere Merkmale der Erfindung werden anhand einer lediglich ein Ausführungsbeispiel darstellenden Zeichnung näher erläutert.

Wie aus der Zeichnung ersichtlich, wird die Kohle aus einem Rohkohlenbunker 1 mittels eines Rohkohlenspeichers 2 in einen Trommeltrockner 3 eingegeben. Ein in dem Trommeltrockner 3 angeordneter Schneckentrockner oder eine ähnliche Vorrichtung fördert langsam die Kohle mit fortlaufender Durchrührung, und die Kohle ge- "langt über einen Ausfallstutzen 4 in ein senkrechtes Separatorrohr 5. Das Separatorrohr 5 ist an seinem unteren Ende mit einer Absperrvorrichtung, bevorzugt mit einer Zellenradschleuse 6 versehen, und die Kohle wird durch diese Zellenradschleuse 6 in eine Gicht 8 eines Feuerrostes 7 gefördert.

Ein Rauchgaslüfter 9 dient zum Absaugen der die Trocknung und die Sortierung durchführenden Rauchgase. Eine Saugöffnung des Rauchgaslüfters 9 ist über einen Fliehkraftabscheider 10 für die Staubkohle und eine Saugleitung 11 ist mit dem Separatorrohr 5 und über ein Rohr 12 mit dem Trommeltrockner 3 verbunden. Ein die Rauchgase aus dem Feuerraum eines Kessels 13 zurückleitender, vertikaler Saugschacht 14 mündet unten in das Separatorrohr 5. In den die Rauchgase zurückleitenden Saugschacht 14 wird über einen Stutzen 15 Luft, oder bevorzugt das aus dem Kessel 13 austretende Rauchgas mit einer Temperatur von 180 bis 200 °C zwecks Temperaturregelung eingeführt. Im Separatorrohr 5 strömen die Rauchgase mit einer derartigen Geschwindigkeit aufwärts, daß der größte Teil der Kohlenkörner mit einer Größe von 0 bis 2 bzw. 3 mm aus der getrockneten Kohle mitgerissen und über die Saugleitung 11 in den Fliehkraftabscheider 10 geführt werden, wo die abgeschiedene Staubkohle in einem mit dem Fliehkraftabscheider 10 zusammengebauten Staubkohlenbunker 16 gesammelt wird. Ein Teil der Trockengase wird mittels dem Rauchgaslüfter 9 über das Rohr 12 und den Trommeltrockner 3 teilweise zwecks Trocknung, teilweise zwecks Entfernung des aus der Kohle verdampften Wasserdampfes durchgesaugt. Zwecks Erhöhung des Wirkungsgrades der Trocknung kann der Trommeltrockner 3 mit Dampfheizröhren 17 oder einem Heizmantel versehen werden.

Zur Einstellung der Grenze der Korngröße bei der Abscheidung der Staubkohle ist eine Regulierklappe 18 in einer Leitung des Rauchgaslüfters 9 angeordnet, mit welcher die Strömungsgeschwindigkeit der Rauchgase im Separatorrohr 5 geregelt werden kann. Ein Abblasstutzen des Rauchgaslüfters 9 ist bevorzugt mit einer Rauchgasleitung des Kessels 13 für die Abgase verbunden.

Die in dem Staubkohlenbunker 16 gesammelte Staubkohle wird mit einer regelbaren Zellenradschleuse 19 in ein bekanntes und herkömmlich ausgebildetes Staubkohlenverbrennungssystem, bzw. in eine Schlagradmühle 20 gefördert. Der gemahlene Kohlenstaub gelangt über einen Brenner 21 in den Feuerraum.

## Patentansprüche

1. Rostfeuerungskessel, kombiniert mit einem als Trommeltrockner ausgebildeten Kohlentrockner und einer Entstaubungsanlage, der über einen Rohkohlenspeiser (2), eine Gicht (8), einen Staubkohlenabscheider und einen Rauchgaslüfter (9) verfügt, wobei der Trommeltrockner (3) zwischen dem Rohkohlenspeiser (2) und einer vor der Gicht (8) des Kessels (13) vorgesehenen Separatoreinrichtung (5) angeordnet ist und eine Saugöffnung des Rauchgaslüfters (9) über eine Saugleitung (11) an der Separatoreinrichtung (5) angeschlossen und in der Saugleitung (11) ein Fliehkraftabscheider (10) für die Staubkohle eingefügt ist, dadurch gekennzeichnet,
a) daß die Separatoreinrichtung ein im wesentlichen senkrechtes Separatorrohr (5) ist, welches an seinem oberen Ende mit dem Trommeltrockner (3) und an seinem unteren Ende mit einem Rauchgase aus dem Kesselfeuerungsraum einleitenden Saugschacht (14) verbunden ist, und
b) daß ein Saugstutzen der gleichen Saugöffnung des Rauchgaslüfters (9) über ein Rohr (12) an einem Stutzen des Trommeltrockners (3) angeschlossen ist.

2. Rostfeuerungskessel nach Anspruch 1, dadurch gekennzeichnet, daß eine Regulierklappe (18) in einer Leitung des Rauchgaslüfters (9) angeordnet ist.

3. Rostfeuerungskessel nach Anspruch 1, dadurch gekennzeichnet, daß einer Entleerungsöffnung eines Staubkohlenbunkers (16) eine regelbare Zellenradschleuse (19) zugeordnet ist, die mit einer Schlagradmühle (20) verbunden ist.

4. Rostfeuerungskessel nach Anspruch 1, dadurch gekennzeichnet, daß der Trommeltrockner (3) mit Dampfheizröhren (17) oder einem Heizmantel versehen ist.

## Claims

1. Boiler combined with a coal dryer formed as a rotary drum dryer and a dust removal plant, including a raw coal feeder (2), a charge (8), a coal dust precipitator and a flue gas blower (9), wherein the rotary drum dryer (3) is arranged between the raw coal feeder (2) and a separator apparatus (5) provided in front of the charge (8) of the boiler (13), and a suction opening of the flue gas blower (9) is connected via a suction pipe (11) to the separator apparatus (5), and a centrifugal precipitator (10) for coal dust is inserted into the suction pipe (11), characterised in that
a) the separator apparatus is an essentially vertical separator tube (5) which is connected at its upper end with the rotary drum dryer (3) and at its lower end with a suction shaft (14) for introducing flue gases from the fire box of the boiler, and
b) that a suction connecting piece of the same suction opening of the flue gas blower (9) is connected via a pipe (12) to a connecting piece of the rotary drum dryer (3).

2. Boiler according to claim 1, characterised in that a regulator valve (18) is arranged in one of the ducts of the flue gas blower (9).

3. Boiler according to claim 1, characterised in that a regulatable bucket wheel lock (19) connected to a beater mill (20) is associated with a discharge opening of a coal dust bunker (16).

4. Boiler according to claim 1, characterised in that the rotary drum dryer (3) is provided with steam heater tubes (17) or with a heater jacket.

## Revendications

1. Chaudière à foyer sur grille, combinée à un sécheur à charbon équipé d'un sécheur à tambour, et à une installation de dépoussiérage qui présente via un distributeur de charbon tout-venant (2), une ouverture d'alimentation (8), un séparateur de charbon pulvérisé et un ventilateur de gaz de fumées (9), dans lequel le sécheur à tambour (3) est disposé entre le distributeur à charbon tout-venant (2) et une installation de séparation (5) prévue devant l'ouverture d'alimentation (8) de la chaudière (13) et où un orifice d'aspiration du ventilateur de gaz de fumées (9) est relié par une conduite d'aspiration (11) à l'installation de séparation (5) et où il est prévu dans la conduite d'aspiration (11) un séparateur centrifuge (10) pour le charbon pulvérisé, caractérisé :
a) en ce que l'installation de séparation est constituée d'un tube séparateur sensiblement vertical (5), qui est raccordé à son extrémité supérieure au sécheur à tambour (3) et à son extrémité inférieure à une cheminée d'aspiration (14) conduisant des gaz de fumées hors foyer de la chaudière,
b) en ce que le raccord d'aspiration du même orifice d'aspiration du ventilateur de gaz de fumée (9) est relié par un tube (12) à un raccord du séchoir à tambour (3).

2. Chaudière à foyer sur grille selon la revendication 1, caractérisée en ce qu'un clapet de régulation (18) est inséré dans une conduite du ventilateur (9) des gaz de fumées.

3. Chaudière à foyer sur grille selon la revendication 1, caractérisée en ce qu'un sas réglable à roue cellulaire (19) est disposé à ouverture de décharge d'une trémie à charbon pulvérisé (16) et est relié à un broyeur à boulets (20).

4. Chaudière à foyer sur grille selon la revendication 1, caractérisée en ce que le sécheur à tambour (3) est muni de tubes de chauffage à vapeur (17) ou d'une chemise de chauffage.
